# EUROPÄISCHE PATENTSCHRIFT

(11) **EP 0 398 280 B1**
(45) Veröffentlichungstag und Bekanntmachung des Hinweises auf die Patenterteilung: **17.08.1994**
(21) Anmeldenummer: 90109222.1
(22) Anmeldetag: 16.05.1990
(51) Int. Cl.: B21D 7/06, B21D 11/10

(54) **Universal-Biegewerkzeug**
Universal bending apparatus
Appareil de pliage universel

(30) Priorität: 16.05.1989 DE 3915855
(43) Veröffentlichungstag der Anmeldung: 22.11.1990
(73) Patentinhaber: Späth, Walter E., D-78315 Radolfzell (DE)
(72) Erfinder: Späth, Walter E., D-78315 Radolfzell (DE)
(74) Vertreter: Riebling, Peter, Dr.-Ing.

(56) Entgegenhaltungen:
- DE-B- 1 261 871
- GB-B- 1 037 670
- US-A- 2 347 575
- US-A- 3 889 508
- US-A- 4 117 707
- US-A- 4 292 834
- US-A- 4 450 708
- US-A- 4 712 406

## Beschreibung

Die Erfindung bezieht sich auf ein Universal-Biegewerkzeug nach dem Oberbegriff des Patentanspruches 1.

Ein dem Biegewerkzeug der eingangs genannten Art ähnliches Werkzeug ist bereits aus der US-A-47 12 406 (Dieses Dokument enthält die im Oberbegriff des Anspruchs 1 genannten Merkmale) bekannt. Es sind allerdings universellen Biegearbeiten Grenzen gesetzt, da die Biegeschablone nur in geringen Bereichen einstellbar gehalten ist, so daß für andere Biegeformen eine neue Biegeschablone angeordnet werden muß. Das bekannte Biegewerkzeug weist im weiteren auch keine Möglichkeiten der Einstellung entlang der Halterung nach oben oder nach unten (Höhe) auf.

Ein weiteres Biegewerkzeug ist ebenfalls aus der US-A-38 89 508 bekannt, wobei dort jedoch für unterschiedliche Biegeformen immer stets im Austausch eine angepaßte Biegeschablone vorgesehen sein muß.

Derartige Biegewerkzeuge werden im allgemeinen für die Biegetechnik von Metallprofilen eingesetzt, wobei ein zu biegendes Profil auf einem Biegewerkzeug in ansich bekannter Weise um eine Biegeschablone gebogen wird. Das Biegewerkzeug selbst besteht zunächst aus einer Basisplatte, an der im weiteren dreieckförmige Träger vorgesehen sind. Diese Träger weisen einen Formträger auf, der im allgemeinen senkrecht zur Ebene vorliegt. Die Verbindung zwischen der Front der Konsolträger wird ausgehend von den Konsolträgern Formträger genannt, an dem nach vorne hin eine Biegeschablone angeordnet ist. Am Außenprofil selbst der Biegeschablone wird das Profil eingehängt und im weiteren nach der oben beschriebenen Art mit Profilrollen ausgerollt.

Aufgabe der vorliegenden Erfindung ist es, das Biegewerkzeug der bekannten Art ansich so weiterzubilden, daß dieses für meist universelle Biegearbeiten vorgesehen werden kann.

Zur Lösung der Aufgabe sind die Merkmale des Patentanspruches 1 vorgesehen. Besondere Ausführungsarten der Erfindung sind in den Unteransprüchen 2-10 angegeben.

Gemäß der vorliegenden Erfindung ist nun vorgesehen, daß ein universell einsetzbares Biegewerkzeug dadurch geschaffen wird, daß auf einer Basisplatte mehrere einzelne, parallel zueinander angeordnete und zueinander verstellbare Konsolträger angeordnet sind, auf welche Spannelemente vorgesehen sind, welche die Biegeschablone gegen den Formträger spannen und senkrecht zur Basisplatte beliebig verstellbar sind.

Hiermit ergibt sich der besondere Vorteil, daß das erfindungsgemäße Biegewerkzeug durch einfaches Verstellen und Verschieben der Konsolträger, Formträger und Spannelemente an die jeweilige Biegeform unterschiedlicher Biegeschablonen angepaßt, wobei die Biegeschablone ein lösbar verbundener Teil des Biegewerkzeuges ist. Über die Biegeschablone wird das zu biegende Profil gebogen. Hierbei kann das Biegeverfahren in Form eines Streck-Biegens erfolgen, indem ein gerader Profilstab unter Zugspannung und hoher Anpreßkraft, die z. B. über Biegerollen erzeugt wird, über die Biegeschablone gezogen wird. Neben diesem Streck-Biegen gibt es auch ein Abroll-Streckbiegen und andere Biegeverfahren, bei denen das erfindungsgemäße Biegewerkzeug verwendet werden kann.

Erfindungsgemäß sind nun auf den Formträgern Spannelemente angeordnet, welche Stützflächen definieren, wobei die Spannelemente einander gegenüberliegend an den Formträgern angeordnet sind und zwischen sich einen Zwischenraum definieren, in den die Biegeschablone eingespannt wird. Die Spannelemente der Ober- und Unterseite stützen sich dann mit ihren Stützflächen an den Ober- und Unterseiten der Biegeschablone ab und fixieren somit die Biegeschablone in allen drei Raumebenen.

Wichtig ist nun, daß die Elemente verstellbar an den Formträgern gehalten sind, und es ist daher möglich, die Biegeschablone so einzurichten, so daß dies genau der geforderten Biegung des weiteren Profils entspricht. Ist diese zunächst vorgesehene Einrichtung der Biegeschablone erfolgt, dann werden die Spannelemente gegeneinander verspannt, um so die Biegeschablone fixieren zu können.

Das Verspannen erfolgt hierbei so, daß die Spannelemente zunächst gedreht werden, wobei die Abstützfläche auf die Biegeschablone exzentrisch zu dem Drehpunkt der Spannelemente am Formträger liegt, so daß beim Verdrehen dieser Spannelemente auf der Biegeschablone eine zusätzliche Anpresskraft auf die Biegeschablone erzeugt wird. Die Verspannung der Spannelemente mit der Biegeschablone erfolgt dann über jeweils eine Schraube, welche durch eine Längsbohrung in dem oberen Spannelement hindurchgeht, eine damit fluchtende Bohrung in der Biegeschablone durchquert und in eine zugeordnete, damit fluchtende Bohrung des unteren Spannelements hindurchgreift. Die beiden jeweils einander gegenüberliegenden Spannelemente werden also mit der dazwischenliegenden Biegeschablone über eine gemeinsame - alle drei Teile durchgreifende - Schraube miteinander verbunden.

In einer anderen Ausführungsform sind die Spannelemente als paketförmig geschichtete, einzeln zueinander verschiebbare Bleche ausgebildet.

Diese Spannelemente werden allgemein als Formträger bezeichnet. Die Formträger sind hierbei auf einem Konsolträger verstellbar befestigt.

Diese Konsolträger und deren Befestigung auf der Basisplatte bestimmen zunächst einmal die Konturform des zu biegenden Profils.

Durch den Formträger wird also eine Formebene für das zu biegende Profil bestimmt.

Der Formträger kann aus einem oder mehreren paketförmig geschichteten, einzeln zueinander verschiebbaren, Blechen bestehen die manuell zunächst durch Verschiebung in der Ebene der Basisplatte konturiert werden können.

Früher mußte man die bekannten Formträger mit der Trennschere abtrennen dann neu konturieren und dann wieder anschweißen.

Nach der Erfindung entfällt dieses und die Formträger können manuell konturiert werden.

Diese Formträger tragen ihrerseits eine Biegeschablone mit einem Kunststoffträger, der die Aufgabe hat, in das Hohlprofil des zu biegenden Profils einzugreifen und dieses Profil aufzunehmen. Der Kunststoffträger dient als Profilaufnahme und hält das zu biegende Profil.

Bei Profilen, die z.B. in einem Winkel von 60° zueinander zu biegen sind, gibt es keine durchgehende Biegeschablone, sondern an den zu biegenden Kanten ist die Biegeschablone unterbrochen, und an dieser Stelle ist ein Drehteil eingesetzt, d.h. also ein Zylinder, der von der einen Seite mit seiner Mantelfläche bündig mit dem einen Stück der Biegeschablone seiner anderen Mantelfläche bündig mit dem anderen Stück der Biegeschablone ist und beide Stücke der Biegeschablone an diesem Profilzylinder aufgenommen sind. Derartige Profilzylinder, welche mit den Stücken der Biegeschablone verbunden sind, sind also für beliebige offene und geschlossene Biegewinkel möglich.

Wichtig ist nun, daß die Biegeschablone bevorzugt aus einem Kunststoffmaterial besteht, so daß eine leichte Formbarkeit dieses Kunststoffmaterials gewährleistet ist.

Entscheidend ist nun, daß an den Konsolträgern Spannelemente vorhanden sind, welche Spannelemente die Formträger spannen und gleichzeitig die Biegeschablone tragen und in der Höhe beliebig verstellbar sind.

Auf diese Weise ist es möglich, die Biegeschablone in der Z-Achse zu verschieben, um eine räumliche Biegung zu erreichen in Verbindung mit den Biegungen in der X- und Y-Achse.

Der Kern der vorliegenden Erfindung liegt also darin, daß einstellbar auf einer Basisplatte Konsolträger angeordnet sind, daß die Konsolträger mit Spannelementen verbunden sind, welche Spannelemente Formträger einspannen und gleichzeitig die Biegeschablone tragen.

Damit wird ein weitgehend universal verwendbares Biegewerkzeug beschrieben, denn durch die Einstellung der Konsolträger auf die Basisplatte kann die grobe Biegekontur vorgegeben werden und die praktische Anwendung des Biegewerkzeuges erfolgt wie folgt:

Zunächst wird die geforderte Biegeform, die durchaus auch dreidimensional oder eine Torsionsbiegung beinhalten kann, zeichnerisch dargestellt, eingestellt und die hier beschriebene Biegeschablone wird auf die geforderte Biegeform manuell eingestellt.

Es wird dann ein Probeprofil gebogen und mit der geforderten Biegeform verglichen, und aufgrund dieser Abweichungen sieht man dann, wo Korrekturen erforderlich sind.

Bisher konnten also manuelle Korrekturen nur sehr aufwendig durchgeführt werden, indem man eben den Profilträger abtrennte, manuell nachbog und wieder aufschweißte oder sonstwie befestigte, ebenso mußte man die Konsolträger abtrennen und wieder aufschweißen und dgl.mehr. Es waren also in bekannter Weise viel Schweißarbeit, Abtrennarbeit, Richt- und Biegearbeit erforderlich.

Mit der vorliegenden Erfindung sind nun verschiedene Einstellmöglichkeiten gegeben, die es erlauben, eine neuartige Biegeschablone in Minutenschnelle einem geforderten Biegeprofil anzupassen.

Dazu sind einmal die einstellbaren Befestigungen zwischen den Konsolträgern und der Basisplatte vorhanden; ferner die einstellbaren Befestigungen zwischen den Konsolträgern und den Formträgern und ferner die einstellbare Befestigung zwischen der Biegeschablone und den Formträgern.

Statt der paketförmigen Anordnung dieser Formträger ist es selbstverständlich auch möglich, lediglich zwei Bleche oder nur ein einziges Blech zu verwenden.

Dieser Formträger hat also nur die Aufgabe, eine Basisfläche für die darauf aufliegende Biegeschablone zu schaffen, die dann in Z-Ebene auf dem Formträger verschiebbar angeordnet ist.

Der Formträger hat also nur die Aufgabe, die geforderte Biegekontur herzustellen, wobei - wie eingangs ausgeführt - die Kantenkontur durch die Profilzylinder hergestellt wird.

Die Erfindung wird nun anhand der Zeichnungen näher beschrieben. Hierbei ergeben sich aus der Zeichnung und ihrer Beschreibung weitere Merkmale und Vorteile der Erfindung.

In den Zeichnungen zeigen:
- Figur 1: Seitenansicht eines Biegewerkzeugs nach der Erfindung in einer ersten Ausführungsform mit einer noch nicht endgültig befestigten Biegeschablone,
- Figur 2: das Werkzeug nach Figur 1 mit der endgültig befestigten Biegeschablone in Gebrauchsstellung,
- Figur 3: Schnitt gemäss der Linie III-III in Figur 2,
- Figur 4: Seitenansicht eines Biegewerkzeuges in einer zweiten Ausführungsform mit paketförmigen Spannelementen,
- Figur 5: die Draufsicht auf das Werkzeug nach Figur 4,
- Figur 6: eine dritte Ausführungsform eines Biegewerkzeugs nach der Erfindung, wo an den Kanten der Biegeschablone ein Profilzylinder angeordnet ist,
- Figur 7: der Profilzylinder nach Figur 6 im Schnitt mit Profilrollen, die an dem zu biegenden Profil anliegen.

In Figur 1 ist dargestellt, daß auf einer Basisplatte 1 Konsolträger 2 verstellbar in der Ebene der Basisplatte 1 verstellbar sind. Jeder Konsolträger 2 trägt zwei übereinander liegend angeordnete Spannelemente, die zwischen sich einen Zwischenraum definieren. Jedes Spannelement 33 ist über Schrauben 34 verschiebbar im Bereich eines vertikal ausgerichteten Langloches 35 im Formträger 3 befestigt.

Der Formträger 3 seinerseits ist mit dem Konsolträger 2 in zwei zueinander senkrecht stehenden Raumachsen verstellbar befestigt.

Die Spannelemente definieren jeweils Stützflächen 40, und tragen somit eine Biegschablone 36, die im gezeigten Ausführungsbeispiel (siehe Figur 3) aus zwei Teilen besteht. Die Biegeschablone 36 besteht hierbei aus einer Vertikal-Schablone 37 und einer Horizontal-Schablone 38. Die beiden Schablonen definieren ein Biegeprofil 39, über welches mittels in Figur 4 angedeuteten Biegerollen ein Profil in der genauen Profilform des Biegeprofils 39 gebogen wird.

Die Biegeschablone 36 definiert also die Lage, Verdrehung und Neigung des zu biegenden Biegeprofils 39, während das Biegeprofil 39 selbst die geometrischen Abmessungen des zu biegenden Profils definiert.

In der in Figur 1 dargestellten Lage sind die Spannelemente 33 noch nicht fest mit der Biegeschablone 36 verspannt. In dieser Stellung kann zunächst die Biegeschablone 36 frei (mittels Werkzeugen) so gebogen werden, daß sie genau der geforderten Biegelinie entspricht. Gemäss Figur 1 wird also die Biegeschablone 36 über die Spannelemente 33 nur vorläufig festgehalten.

Liegt die endgültige Formgebung der Biegeschablone 36 vor, dann wird die Biegeschablone 36 mit den Spannelementen festgespannt. Hierzu werden zunächst einmal die Spannelemente 33 um die Lagerpunkte in den Schrauben 34 gedreht, so daß sich die abgerundeten Stützflächen 40 mit den zugeordneten Flächen der Biegeschablone 36 verkeilen. Dies liegt daran, daß die Stützfläche 30 exzentrisch zu dem Lagerpunkt in der Schraube 34 des Spannelements 33 liegt.

Wenn alle Spannelemente 33 gemäß Figur 2 durch Verdrehen mit der Biegeschablone 36 verspannt wurden, werden Schrauben 42 zur Verbindung der genannten Teile verwendet.

Anhand der Figuren 4 und 5 wird eine weitere Ausführungsform eines erfindungsgemässen Biegewerkzeuges erläutert.

Hierbei ist auf einer Basisplatte 1 eine Mehrheit von Konsolträgern 2 befestigt, wobei entsprechende Schrauben 7 in Gewindebohrungen 8 der Basisplatte 1 eingreifen. Im Bereich der Konsolträger sind hierbei Langlöcher 9 vorgesehen, so daß die Konsolträger 2 auf der Basisplatte verschiebbar und feststellbar angeordnet sind.

Jeder Konsolträger 2 weist eine Frontplatte 10 auf, in welcher mehrere Aufnahmebohrungen 11 vorgesehen sind. Durch jede Aufnahmebohrung 11 greift der Schraubenbolzen 12 einer Befestigungsschraube 13 hindurch, und an der Rückseite der Frontplatte 10 ist hierbei eine Mutternverbindung 14 angeordnet. Parallel zur Frontplatte 10 sind paketförmig biegbare Formträger 3 vorgesehen, welche - wie eingangs ausgeführt - die Biegeform darlegen. Die Formträger 3 selbst weisen auch Bohrungen 15 auf, welche von den Gewindebolzen 12 durchgriffen sind.

Die Gewindebolzen tragen Spannpratzen 16, welche zueinander weisende Finger 17 aufweisen, wobei die Finger 17 in jeweils eine zugeordnete Nut 18 der Biegeschablone eingreifen.

Damit wird die Biegeschablone 4 in Z-Richtung verschiebbar, weil die Spannpratzen 16 in Z-Richtung ausgerichtete Langlöcher 19 aufweisen.

Durch Lösen der Schraubenverbindung 12,13,14 können damit die Spannpratzen 16 im Bereich der Langlöcher 19 verschoben werden, wodurch damit die Biegeschablone 4 in der Z-Achse verschiebbar ist.

Im gezeigten Ausführungsbeispiel weist die Biegeschablone 4 ein Außenprofil 20 auf, welches in das Innenprofil des zu biegenden Profils 21 eingreift.

Damit wird beim Biegeprozeß das zu biegende Profil 21 stabilisiert. Außenseitig am zu biegenden Profil 21 liegen Profilrollen 22,23 an. In einer bevorzugten Ausführungsform nach Figur 1 sind die Konsolträger 2 zweiteilig ausgebildet, wobei die Frontplatte 10 nicht fest am Konsolträger befestigt ist, sondern, wie es in der Figur 4 angedeutet ist, die Frontplatte 10 über das Teil 24 mit dem Konsolträger über Schranbverbindungen 25 verstellbar verbunden sind. Der Formträger 3 ist hierbei jeweils vor der Frontplatte 10 angeordnet.

Auch diese Schraubverbindungen 25 sind im Bereich von Langlöchern 26 geführt, so daß die Frontplatten 10 in X-Richtung zunächst einmal parallel zur Basisplatte 1 verschiebbar sind, aber genauso gut im Winkel verschoben werden kann, so daß eine geneigte Einstellung der Frontplatten 10 in Bezug zur Ebene der Basisplatte 1 gegeben ist.

Damit kann also eine Winkelstellung der Biegeschablone 4 im Bezug zur Ebene der Basisplatte eingestellt werden.

In einer anderen Ausführungsform ist es vorgesehen, daß im Auflagebereich zwischen der Biegeschablone und den dahinter angeordneten Formträgern noch Beilagen angeordnet sind, die für eine gleichfalls geneigte Ebene der Biegeschablone im Bezug zur Basisplatte 1 sorgen.

In Figur 5 ist dargestellt, daß die Formträger 3 durchgehend auch über die Biegekanten sich erstrecken, d.h. also ununterbrochen durchlaufen.

Die Figur 6 zeigt eine abgewandelte Ausführungsform, wo man erkennt, daß im Bereich der Ecke ein Profilzylinder 5 angeordnet ist, der seinerseits wieder verstellbar ist.

Hierbei ist der Profilzylinder 5 auf einer Tragplatte 27 angeordnet, die mit entsprechenden Schraubenverbindungen 28 mit der Basisplatte 1 verbunden ist. Auch hier sind wieder Langlöcher angeordnet, um die Verstellbarkeit des Profilzylinders 5 parallel zur Ebene der Basisplatte 1 zu gewährleisten.

Man erkennt einen Schnitt durch den Profilzylinder 5 in Figur 7.

Der Profilzylinder 5 besteht hierbei bevorzugt aus drei Teilen, wobei zunächst ein Frontstück 29 vorhanden ist, ein weiterer Profilträger 30 und ein Futterstück 31; alle Teile werden durch eine Spannschraube 32 mit der Trägerplatte 27 verbunden.

In Figur 7 ist erkennbar, daß das zu biegende Profil 21 am Außenumfang des entsprechenden Profilträgers 30 formschlüssig anliegt.

Wichtig ist, daß die beiden im Profilzylinder 5 zusammenstoßenden Formträger 3 an diesem Profilzylinder 5 befestigt sind und zwar so, daß die Außenkontur der Formträger 3 bündig ist mit der Kontur des weiteren Formträgers 30 auf dem Profilzylinder 5.

In Figur 6 dient die weitere Schraube 35 zur Befestigung der aus Kunststoff gebildeten Biegeschablone am Außenumfang des Formträgers 3, während die Schraubverbindung 33 zur Befestigung des Formträgers 3 am Außenumfang des Profilzylinders dient.

Das Werkzeug kann noch über Hydraulik- bzw. Pneumatikzylinder verstellbar angeordnet werden, d.h. die Geometrie in den Bereichen enger und weiter Radien kann je nach Chargenverschiedenheit feinfühlig verändert werden, so daß ein Profil trotz (neuer) anderer Festigkeit ihr Sollmaß behält. Dem Werkzeug wird dadurch eine Auffederungskomponente zugeordnet; die feinfühlige Verstellung berücksichtigt also unterschiedliche Materialeigenschaften verschiedener Chargen.

| ZEICHNUNGS-LEGENDE | | | |
|---|---|---|---|
| 1 | Basisplatte | | |
| 2 | Konsolträger | | |
| 3 | Formträger | | |
| 4 | Biegeschablone | | |
| 5 | Profilzylinder | | |
| 6 | Spannelemente | 28 | Schraubverbindungen |
| 7 | Schraube | 29 | Frontstück |
| | | 30 | Profilträger |
| 8 | Gewindebohrung | 31 | Futterstück |
| 9 | Langloch | 32 | Spannschraube |
| 10 | Frontplatte | 33 | Spannelement |
| 11 | Aufnahmebohrung | 34 | Schraube |
| 12 | Gewindebolzen | 35 | Langloch |
| 13 | Schraube | 36 | Biegeschablone |
| 14 | Mutternverb. | 37 | Vertikalschablone |
| 15 | Bohrung | 38 | Horizontalschablone |
| 16 | Spannpratze | 39 | Biegeprofil |
| 17 | Finger | 40 | Stützfläche |
| 18 | Nut | 41 | Schraube |
| 19 | Langlöcher | 42 | Schraube |
| 20 | Außenprofil | 43 | Bohrung |
| 21 | Profil | | |
| 22 | Profilrolle | | |
| 23 | " | | |
| 24 | | | |
| 25 | Schraubverb. | | |
| 26 | Langloch | | |
| 27 | Tragplatte | | |

## Patentansprüche

1. Universal-Biegewerkzeug, bestehend aus einer Basisplatte (1) mit einem entsprechend der Kontur und Formebene des zu biegenden Profils (21,39) an der Basisplatten (1) an Konsolträgern (2) angeordneten Formträgen (3), wobei das zu biegende Profil (21,39) um eine vom Formträger (3) abragende Biegeschablone (4,36) mittels Formrollen (22,23) gebogen wird, **dadurch gekennzeichnet,** daß an der Basisplatte (1) die Konsolträger (2) in Reihe verstellbar und einstellbar angeordnet sind und an den Konsolträgern (2) Spannelemente (33) vorgesehen sind, welche senkrecht zur Basisplatte (1) beliebig verstellbar sind und die Biegeschablone (4,36) gegen den Formträger (3) spannen.

2. Universal-Biegewerkzeug nach Anspruch 1, **dadurch gekennzeichnet,** daß jedes Spannelement (33) mit einer Schraube (34) verstellbar am jeweiligen Formträger (3) befestigt ist und eine abgerundete Stützfläche (40) aufweist, welche an der Biegeschablone (4,36) aufliegt.

3. Universal-Biegewerkzeug nach Anspruch 2, **dadurch gekennzeichnet,** daß die Schraube (34) exzentrisch zur Stützfläche (40) angeordnet ist.

4. Universal-Biegewerkzeug nach Ansprüchen 1 bis 3, **dadurch gekennzeichnet,** daß der Formträger (3) zur Schaffung einer Basisfläche für die aufliegende Biegeschablone (4,36) aus mehreren paketförmig angeordneten dünnen Blechen besteht.

5. Universal-Biegewerkzeug nach Ansprüchen 1 bis 4, **dadurch** **gekennzeichnet,** daß die Biegeschablone (4,36) als profilierter Kunststoffkörper zur Aufnahme des zu biegenden Profils ausgebildet ist.

6. Universal-Biegewerkzeug nach Anspruch 4 und 5, **dadurch gekennzeichnet,** daß die Spannelemente (16,33) aus Schraubelementen vorgesehen sind, wobei Spannpratzen mit Schrauben in Langlöchern (19) vorgesehen sind, welche den Formträger (3) spannen, wobei Finger (17) in Nuten (18) der Biegeschablone (4) eingreifen und diesen halten.

7. Universal-Biegewerkzeug nach Anspruch 1, **dadurch gekennzeichnet,** daß zwischen der Biegeschablone (4,36) und dem Formträger (3) Beilagen angeordnet sind, um die Ebene der Biegeschablone (4,36) in Bezug zur Basisplatte (1) zu neigen.

8. Universal-Biegewerkzeug nach Anspruch 1, **dadurch gekennzeichnet,** daß an scharfkantigen Biegestellen die Biegeschablone (4,36) unterbrochen ist und an den scharfkantigen Biegestellen ein Profilzylinder (5) mit einem Profilträger (30) vorgesehen ist.

9. Universal-Biegewerkzeug nach Anspruch 8, **dadurch gekennzeichnet,** daß der Profilzylinder (5) auf einer Tragplatte (27) angeordnet ist, welche verstellbar auf der Basisplatte (1) befestigt ist.

10. Universal-Biegewerkzeug nach Anspruch 8, **dadurch gekennzeichnet,** daß der Profilzylinder (5) aus einem Frontblech (29) dem Profilträger (30) und einem Futterstück (31) besteht, welche mittels einer Spannschraube (32) verstellbar auf der Tragplatte (27) befestigt sind.

## Claims

1. A universal bending tool, consisting of a base plate (1) with a form carrier (3) corresponding to the contour and form level of the section (21,39) which is to be bent, arranged on the base plate (1) on cantilevers (2), in which the section (21,39) which is to be bent is bent by means of shaping rollers (22,23) around a bending template (4,36) projecting from the form carrier (3), characterised in that on the base plate (1) the cantilevers (2) are arranged so as to be displaceable and adjustable in series and on the cantilevers (2) clamping elements (33) are provided which are displaceable as required vertically to the base plate (1) and which clamp the bending template (4,36) against the form carrier (3).

2. A universal bending tool according to Claim 1, characterised in that each clamping element (33) is secured displaceably by a screw (34) on the respective form carrier (3) and has a rounded support face (40), which lies against the bending template (4,36).

3. A universal bending tool according to Claim 2, characterised in that the screw (34) is arranged eccentrically to the support face (40).

4. A universal bending tool according to Claims 1 to 3, characterised in that to create a base surface for the supported bending template (4,36), the form carrier (3) consists of a plurality of thin metal sheets arranged in the form of a package.

5. A universal bending tool according to Claims 1 to 4, characterised in that the bending template (4,36) is constructed as a profiled plastic body to receive the section which is to be bent.

6. A universal bending tool according to Claim 4 and 5 characterised in that the clamping elements (16,33) are provided from screw elements, in which clamping claws are provided with screws in oblong holes (19), which clamp the form carrier (3), in which fingers (17) engage into grooves (18) of the bending template (4) and hold the latter.

7. A universal bending tool according to Claim 1, characterised in that between the bending template (4,36) and the form carrier (3), shims are arranged, in order to incline the plane of the bending template (4,36) in relation to the base plate (1).

8. A universal bending tool according to Claim 1, characterised in that on sharp-edged bending sites, the bending template (4,36) is interrupted and on the sharp-edged bending sites a section cylinder (5) with a section carrier (30) is provided.

9. A universal bending tool according to Claim 8, characterised in that the section cylinder (5) is arranged on a carrier plate (27), which is secured so as to be displaceable on the base plate (1).

10. A universal bending tool according to Claim 8, characterised in that the section cylinder (5) consists of a front metal sheet (29), the section carrier (30) and a liner (31), which are secured so as to be displaceable by means of a clamping screw (32) on the carrier plate (27).

## Revendications

1. Outil de pliage universel composé d'une plaque de base (1) pourvue d'un support de formage (3) disposé sur des supports formant consoles (2), au niveau de la plaque de base (1), en fonction du contour et du plan de formage du profilé à plier (21, 39), le profilé à plier (21, 39) étant plié à l'aide de rouleaux de formage (22, 23) autour d'un gabarit de pliage (4, 36) dépassant du support de formage (3), caractérisé en ce que, au niveau de la plaque de base (1), les supports formant consoles (2) sont mobiles et réglables en série, et il est prévu, sur les supports formant consoles (2), des éléments de serrage (33) qui sont réglables à volonté perpendiculairement à la plaque de base (1) et qui serrent le gabarit de pliage (4, 36) contre le support de formage (3).

2. Outil de pliage universel selon la revendication 1, caractérisé en ce que chaque élément de serrage (33) est fixé au support de formage (3) correspondant en étant réglable à l'aide d'une vis (34) et comporte une surface d'appui arrondie (40) qui est posée au niveau du gabarit de pliage (4, 36).

3. Outil de pliage universel selon la revendication 2, caractérisé en ce que la vis (34) est disposée de façon excentrée par rapport à la surface d'appui (40).

4. Outil de pliage universel selon les revendications 1 à 3, caractérisé en ce que le support de formage (3) se compose de plusieurs tôles minces disposées par paquets, en vue de créer une surface de base pour le gabarit de pliage posé (4, 36).

5. Outil de pliage universel selon les revendications 1 à 4, caractérisé en ce que le gabarit de pliage (4, 36) est conçu comme un corps profilé en matière plastique destiné à recevoir le profilé à plier.

6. Outil de pliage universel selon les revendications 4 et 5, caractérisé en ce que les éléments de serrage (16, 33) se composent d'éléments de vissage, étant précisé qu'il est prévu des griffes de serrage comportant des vis dans des trous oblongs (19), qui serrent le support de formage (3), et que des doigts (17) s'engagent dans des rainures (18) du gabarit de pliage (4) et maintiennent celui-ci.

7. Outil de pliage universel selon la revendication 1, caractérisé en ce qu'il est prévu des cales, entre le gabarit de pliage (4, 36) et le support de formage (3), afin d'incliner le plan du gabarit de pliage (4, 36) par rapport à la plaque de base (1).

8. Outil de pliage universel selon la revendication 1, caractérisé en ce que le gabarit de pliage (4, 36) est interrompu au niveau de points de pliage à arêtes vives, et un cylindre profilé (5) comportant un support profilé (30) est prévu au niveau desdits points de pliage à arêtes vives.

9. Outil de pliage universel selon la revendication 8, caractérisé en ce que le cylindre profilé (5) est disposé sur une plaque de support (27) qui est fixée de façon réglable sur la plaque de base (1).

10. Outil de pliage universel selon la revendication 8, caractérisé en ce que le cylindre profilé (5) se compose d'une tôle frontale (29), du support profilé (30) et d'une pièce de fourrure (31) qui sont fixés de façon réglable à l'aide d'une vis de serrage (32) sur la plaque de support (27).
